# EUROPÄISCHE PATENTSCHRIFT

(11) **EP 0 115 045 B1**
(45) Veröffentlichungstag und Bekanntmachung des Hinweises auf die Patenterteilung: **29.10.1986**
(21) Anmeldenummer: 83112944.0
(22) Anmeldetag: 22.12.1983
(51) Int. Cl.: B63H 21/30, B63H 1/16, F04D 29/64, F04D 13/06

(54) **Unterwasserschraubenpropeller, dessen Mantelring den Rotor eines elektrischen Antriebsmotors aufnimmt**
Underwater propeller having a shrouding ring attached to the blades and which ring contains the rotor of the electric driving motor
Propulseur sous-marin à hélice dont la bague reliant les pales comporte le rotor du moteur électrique entraînant l'hélice

(30) Priorität: 07.01.1983 DE 3300380
(43) Veröffentlichungstag der Anmeldung: 08.08.1984
(73) Patentinhaber: Licentia Patent-Verwaltungs-GmbH, 60596 Frankfurt (DE)
(72) Erfinder: Hars, Wolfgang, Dr.-Ing., D-2000 Hamburg 52 (DE); Kranert, Klaus, Dr.-Ing., D-2000 Hamburg 56 (DE); Wilke, Konrad, Dr.-Ing., D-2107 Rosengarten 5 (DE)
(74) Vertreter: Lertes, Kurt, Dr.

## Beschreibung

Die Erfindung befasst sich mit einem Unterwasserpropellerantrieb gemäss den Merkmalen des Oberbegriffs des Hauptanspruches.

Schiffe, von denen eine besondere Manövrierfähigkeit erwartet werden muss, werden häufig mit sogenannten Querstrahlrudern ausgestattet. In einem quer zur Schiffslängsachse im Bugbereich liegenden Rohrtunnel ist ein Propeller angeordnet. Ein Antriebsmotor im Inneren des Schiffes treibt über eine senkrecht zum Querkanal liegende Welle und eine Getriebegondel den Propeller an. Die Getriebegondel, die die zur Übertragung der Drehmomente erforderlichen Stirn- und Kegelräder aufnehmen muss, weist daher entsprechend grosse radiale Abmessungen auf, die den Querschnitt des Rohrtunnels stark verengen. Der Ein-und Ausbau dieses Querstrahlantriebes erfordert ein Eindocken, zumindest aber ein entsprechendes Trimmen des Schiffes. Der elektrische und auch der hydrodynamische Wirkungsgrad solcher Antriebe sind verhältnismässig schlecht.

Unterwasserpumpen, z.B. für den Tiefsee-Einsatz, arbeiten nach einem ähnlichen Prinzip. In die Förderleitung ist ebenfalls ein Schraubenpropeller eingebaut. Der Antrieb des Propellers kann mit einem Unterwassermotor mit oder ohne Getriebe erfolgen. Mit einem gefluteten Motor sind derartige Pumpen auch für grosse Tiefen verwendbar. Motor und Getriebe liegen bei dieser Ausführung im Strahlbereich des Propellers. Auch hier wird der Strahlquerschnitt stark verringert. Schliesslich ist aus der DE-PS 688 114 ein elektrisch angetriebener Propeller bekannt, bei dem die Flügelenden des Propellerblattes mit einem peripheren Ring verbunden sind, der den elektrisch passiven Teil (Rotor) eines Antriebsmotors aufnimmt. Der elektrisch aktive Teil (Stator) befindet sich in einer den Propeller aufnehmenden Düse.

Die der Erfindung zugrunde liegende Aufgabe ist darin zu sehen, einen Unterwasserschraubenpropellerantrieb zu schaffen, der in Rohrtunnel ein- und ausbaubar ist, einen maximalen Strömungsquerschnitt und damit einen guten Wirkungsgrad gewährleistet, und bei Nichtbetrieb und ungewollter Anströmung in technisch einfacher Weise abbremsbar ist.

Diese Aufgabe wird erfindungsgemäss durch die im Kennzeichen des Hauptanspruches angegebenen Merkmale gelöst. Weiterbildungen der Erfindung sind in den Unteransprüchen 2 und 3 beschrieben.

Die besonderen Vorteile des Antriebes nach der Erfindung bestehen darin, dass er kleinvolumig ist, sich leicht austauschen und warten lässt und einen guten Wirkungsgrad besitzt.

Aus der DE-A-3 042 210 ist ein Bugstrahlruder zum Manövrieren von Wasserfahrzeugen bekannt, das mit seinem, die Antriebseinheit umschliessenden, angenähert zylindrischen Antriebsgehäuse in einen beidseitig offenen, im Bug des Wasserfahrzeuges unterhalb seiner Tiefladelinie angeordneten Querkanal so eingeschoben ist, dass der Propeller etwa in der radialen Mittelebene des Querkanals liegt, zu der die Antriebseinheit symmetrisch ausgebildet ist. Beidseitig des Propellers ist je ein Leitschaufelkranz vorgesehen, von denen zumindest einer das Lagergehäuse für die Propellernabe mit dem Antriebsgehäuse drehfest verbindet. Das Antriebsgehäuse weist mantelseitig eine Öffnung auf, die in eine hohl ausgebildete Leitschaufel mündet, durch die Antriebsmittel für den Antrieb des Propellers verlegt sind. Die fliegend gelagerte Propellernabe ist als einseitig offene Buchse ausgebildet, die den Antriebsmotor umschliesst. Dessen Antriebswelle ist drehfest mit dem Boden der Buchse verbunden. Die beiden Leitschaufelkränze liegen axial dicht neben dem Propeller. Bei diesem Bugstrahlruder ist der Antriebsmotor ein Hydraulikmotor, dessen Hydraulikleitungen durch die hohle Leitschaufel geführt sind.

In der Zeichnung ist ein Ausführungsbeispiel nach der Erfindung schematisch dargestellt. Es zeigt
Figur 1 eine Propellereinheit, und
Figur 2 einen Doppelpropeller in einem Querkanal.

Der Unterwasserpropellerantrieb gemäss Figur 1 ist für sich als Baueinheit in Rohrtunnel für Querstrahlantriebe von Schiffen oder in Förderleitungen für Tiefseepumpen einsetzbar. Die Baueinheit 1 besteht aus einem axial kurzen, zylindrischen Gehäuse 2, das an den Stirnseiten offen ist. Mit dem Gehäuse 2 sind Armkreuze 3, 4 verbunden, die Lager 5, 6 für die Welle 7 eines Schraubenpropellers 8 aufnehmen. Die Flügelenden des Propellers 8 sind mit einem Ring 9 verbunden, in welchem über den Umfang verteilt der Rotor 10 mit Permanentmagneten eines elektrischen Antriebsmotors eingesetzt ist. Der Ring 9 wird von einer Aussparung 11 im Gehäuse 2 aufgenommen. In dem Gehäuse 2 ist, dem Rotor 10 gegenüber, ebenfalls über den Umfang des Gehäuses 2 verteilt, der Stator 12 angeordnet. An den Stator 12 ist ein Stromkabel angeschlossen, das zwecks vereinfachter Montage der Baueinheit in einer Nut 13 des Gehäuses liegt und am Einbauort durch eine Tunnelöffnung zu einem Anschlusskasten ausserhalb des Wasserbereichs geführt wird.

Figur 2 zeigt einen Ausschnitt aus einem Querkanal in einem Schiff mit einer Baueinheit, hier in Form eines Doppelpropellers, die gegenläufig drehen, um die Drallenergie des einen Propellers besser ausnutzen zu können und die Schubwirkung zu erhöhen. Mit 15 ist die eine Seitenwand des Schiffes bezeichnet, die eine Öffnung 16 unterhalb der gestrichelt dargestellten Schiffswasserlinie aufweist. Von dieser Öffnung 16 zu einer entsprechenden Öffnung in der gegenüberliegenden Schiffswand ist ein Rohrtunnel 17 verlegt. Die Propellereinheit 18 kann nun, wie dargestellt, in einer Werkstatt in einem Rohrabschnitt 19 fertig montiert werden. Das Rohr mit der Baueinheit 18 wird danach zum Schiff transportiert und durch die Seitenöffnung 16 in den Rohrtunnel 17 eingeschoben, bis zu einem ringförmigen Absatz 20 im Rohr 17. Der Rohrabschnitt 19 wird dann fest mit der Schiffswand 15 verbunden und das in einer Nut oder einer Doppelwandung des Rohrabschnittes liegende Stromkabel 21 in einem Steigrohr 22 zu einem Anschlusskasten 23 geführt, der oberhalb der Schiffswasserlinie liegt. Von diesem Anschlusskasten führt wahlweise der Anschluss zur Einspeisestelle oder zu einer Kurzschlussschaltung über Widerstände. Hierdurch wird bei Nichtbetrieb des Querstrahlantriebes oder der Unterwasserpumpe verhindert, dass durch generatorisches Bremsen des Motors ein unkontrollierter Lauf des Propellers infolge Anströmung stattfindet und dadurch verursachte Störgeräusche entstehen.

Eine andere Möglichkeit der Montage der Baueinheit 18 besteht darin, nur diese Baueinheit durch die Seitenöffnung 16 in einen Rohrtunnel einzuschieben und in der vorbestimmten Position zu befestigen. Das Steigrohr für den Kabelanschluss kann in diesem Falle direkt über der Baueinheit angeordnet sein. Der Verlauf des Steigrohres wird dabei jeweils an die Schiffsräumlichkeiten anzupassen sein.

## Patentansprüche

1. Unterwasserpropellerantrieb mit mindestens einem Schraubenpropeller, dessen Flügelenden über einen peripheren Ring miteinander verbunden sind, der den permanenterregten Rotor eines elektrischen Antriebsmotors aufnimmt, dessen Stator im ortsfesten Teil untergebracht ist, wobei der Spalt zwischen Rotor und Stator geflutet ist, dadurch gekennzeichnet, dass der Schraubenpropeller mit Lagerung und elektrischem Antrieb in das Ende eines Querkanalabschnitts (19) lösbar eingebaut ist, der als Einheit in eine Seitenwand- öffnung (16) eines Schiffes bis zum Anschlag (20) in den fest eingebauten Rohrtunnel (17) einschiebbar ist, wobei der Stator (12) über ein Stromkabel (21) an einen Anschlusskasten ausserhalb des Wasserbereiches angeschlossen ist.

2. Antrieb nach Anspruch 1, dadurch gekennzeichnet, dass bei einem Querstrahlruder das an den Stator angeschlossene Stromkabel (21 ) zwischen der Innenwand des Rohrtunnels (17) und durch ein Steigrohr (22) zu dem oberhalb der Wasserlinie angeordneten Kabelanschlusskasten (23) verlegt ist.

3. Antrieb nach Anspruch 1, dadurch gekennzeichnet, dass die Welle (7) des Schraubenpropellers (8) in Armkreuzen (3, 4) gelagert ist.

## Revendications

1. Entrainement pour hélice sous marine comportant au moins une hélice dont les extrémités des pales sont réunies l'une à l'autre par l'intermédiaire d'une couronne périphérique qui loge le rotor, excité par un aimant permanent, d'un moteur d'entrainement électrique dont le stator est logé dans une partie fixe, étant précisé que l'entrefer entre le rotor et le stator est noyé, entrainement caractérisé en que l'hélice est installée, de façon amovible, avec ses paliers et son entrainement électrique, à l'extrémité d'un tronçon de canal transversal (19) que l'on enfile, sous forme d'un ensemble, dans une ouverture de la paroi latérale (16) d'un navire jusqu'à la butée (20), dans le tunnel tubulaire (17) installé de façon fixe, étant précisé que le stator (12) est relié, par l'intermédiaire d'un câble électrique (21 ), à une boite de raccordement située à l'extérieur de la région qui est dans l'eau.

2. Entrainement selon la revendication 1, caractérisé en ce que dans le cas d'un gouvernail à jet transversal, le câble électrique (21 ) relié au stator est placé entre la paroi intérieure du tunnel tubulaire (17) et qu'il rejoint la boite de raccordement de câble (23), disposée au-dessus de la ligne de flottaison, par un tube montant (22).

3. Entrainement selon la revendication 1, caractérisé en ce que l'arbre (17) de l'hélice (8) a sa portée dans des croisillons (3, 4).

## Claims

1. Underwater propeller drive with at least one screw propeller, the blade ends of which are one connected with the other by way of a peripheral ring which receives the rotor - excited by a permanent magnet - of an electrical drive motor, the stator of which is accommodated in the fixedly located part, wherein the gap between rotor and stator is flooded, characterised thereby, that the screw propeller with bearing and electrical drive is detachably installed in the end of a transverse channel portion (19), which is pushable as unit into a side wall opening (16) of a ship as far as the abutment (20) in the fixedly installed pipe tunnel (17), wherein the stator (12) is connected by way of a current cable (21 ) to a terminal box outside the water region.

2. Drive according to claim 1, characterised thereby, that in the case of a transverse jet rudder, the current cable (21 ) connected to the stator is laid between the inside wall of the pipe tunnel (17) and through a rising pipe (22) to the cable terminal box (23) arranged above the water line.

3. Drive according to claim 1, characterised thereby, that the shaft (7) of the screw propeller (8) is borne in spiders (3,4).
